# EUROPÄISCHE PATENTSCHRIFT

(11) **EP 0 032 186 B1**
(45) Veröffentlichungstag und Bekanntmachung des Hinweises auf die Patenterteilung: **13.04.1983**
(21) Anmeldenummer: 80107418.8
(22) Anmeldetag: 27.11.1980
(51) Int. Cl.: C21B 7/06, F27D 1/00

(54) **Ausmauerung für Industrieöfen, insbesondere Schachtöfen, wie Hochöfen o. dgl.**
Lining for industrial furnaces, in particular shaft furnaces such as blast furnaces or the like
Garnissage pour fours industriels, en particulier pour fours à cuve, comme hauts-fourneaux ou analogues

(30) Priorität: 28.11.1979 DE 2947912
(43) Veröffentlichungstag der Anmeldung: 22.07.1981
(73) Patentinhaber: Annawerk Keramische Betriebe GmbH, D-8633 Rödental 1 (DE)
(72) Erfinder: Fickel, Albrecht, Dr., Dipl.-Ing., D-8633 Rödental (DE)
(74) Vertreter: Betzler, Eduard, Dipl.-Phys.

## Beschreibung

Die Erfindung bezieht sich auf die Ausmauerung für Industrieöfen, insbesondere Schachtöfen, wie Hochöfen od. dgl., mit vom Ofenpanzer nach innen vorragenden, im Abstand angeordneten Kühlkästen, die in einer Schicht aus einem Material mit hoher Wärmeleitfähigkeit und einer diese Schicht gegen das Ofeninnere abdeckenden Schicht aus einem Material von hoher Abriebfestigkeit eingebettet sind.

Eine solche Ausmauerung ist beispielsweise aus der DE-OS 2 443 305 bekanntgeworden. Bei dieser Ausmauerung sind zwischen mehreren Reihen von Kühlplatten Schichten aus Graphit oder Halb-Graphit angeordnet, die zum Ofeninnern hin mit einer Siliziumcarbid-Schicht abgedeckt sind, wobei die Schichten aus Halb-Graphit oder Graphit mit der Schicht aus Siliziumcarbid durch Ausbildung dieser Schichten in Form von Ringen unterschiedlichen Durchmessers wechselseitig verzahnt sind.

Eine solche Ausmauerung eignet sich dann, wenn die Kühlplatte in senkrechter und waagrechter Richtung voneinander vergleichsweise geringe Abstände aufweisen.

Aus finanziellen, aber auch aus technischen Gründen ist jedoch häufig gefordert, die Kühlplatte in vergleichsweise großen vertikalen und horizontalen Abständen anzuordnen, wobei sich dann zeigt, daß im Betrieb des Industrieofens zwischen den Kühlplatten stark korrodierte Bereiche auftreten, die sich ins Innere der Ausmauerung taschenartig ausbilden. Die Ausbildung dieser Taschen ist neben Abriebeffekten vor allem durch den Verlauf von Isothermen im Mauerwerk bestimmt. Der zunehmende Verschleiß des Mauerwerkes mit zunehmendem Abstand von der jeweils nächsten Kühlplatte deutet auf eine mangelhafte Kühlung im Bereich des stärksten Verschleißes in der Mitte dieser Taschen hin. In vielen Fällen ist es nicht möglich, den Abstand zwischen den Kühlplatten so weit zu verringern, daß die Taschenbildung unbedeutend wird oder sogar verschwindet.

Aufgabe der Erfindung ist es, unabhängig von der Art der eingesetzten Kühlung des Ofenpanzers, die Haltbarkeit der Zustellung zu verbessern.

Dabei werden nach dem Grundprinzip der vorliegenden Erfindung mehrere feuerfeste Werkstoffe unterschiedlicher technischer Eigenschaften, wie Wärmeleitfähigkeit, Abriebbeständigkeit, Festigkeit, Korrosionsbeständigkeit und Temperaturwechselbeständigkeit so miteinander kombiniert, daß Isothermen im Mauerwerk entstehen, die möglichst parallel zur ursprünglichen Mauerwerksoberfläche verlaufen.

Die der Erfindung zugrunde liegende Aufgabe wird unter Berücksichtigung dieser grundsätzlichen Überlegungen gelöst durch die Merkmale des Anspruchs 1.

Fortbildungen dieser Lösungen, insbesondere im Hinblick auf die Anwendbarkeit auf die verschiedensten Arten von Kühlung am Ofen und der Verwendung besonders geeigneter Materialien, sind in den Unteransprüchen gekennzeichnet.

Der besondere Vorteil der erfindungsgemäßen Lösung ist darin zu sehen, daß die Bildung solcher Taschen in der Zustellung auch dann mit Sicherheit vermieden ist, wenn die Abstände zwischen den Kühlplatten oder -kästen vergleichsweise groß gewählt sind.

Die Zeichnungen zeigen in
Fig. 1 zur Erläuterung der der Erfindung zugrunde liegenden Aufgabe einen Schnitt durch einen Teil einer gekühlten Ofenwand herkömmlicher Bauart,
Fig. 2 eine Abwicklung des gekühlten Ofenwandteiles nach Fig. 1,
Fig. 3 einen Schnitt durch einen gekühlten Ofenwandteil mit Kühlkästen und ungekühltem Panzer,
Fig. 4 die Anwendung des Erfindungsprinzips auf eine gekühlte Ofenwand, bei der zur Vereinfachung der Darstellung in einer Figur drei verschiedene Möglichkeiten eines Kühlsystems unter 4a, 4b und 4c angedeutet sind.

In Fig. 1 ist mit 1 der Ofenpanzer beispielsweise eines Hochofens bezeichnet, in dessen Zustellung, deren ursprüngliche Front an der Arbeitsseite mit 2 bezeichnet ist, Kühlkästen 3 eingesetzt sind.

Bei 4 ist die Begrenzungslinie der Zustellung nach einer bestimmten Arbeitsdauer des Ofens angedeutet, wobei man deutlich die sich bildenden Taschen 5 erkennt.

In Fig. sind die Kühlkästen ebenfalls mit 3 bezeichnet, zwischen denen sich bei Zustellungen nach dem Stande der Technik Taschen 4 befinden, wie sie im Schnitt in Fig. 1 angedeutet sind.

Bei der Ofenwand nach Fig. 3 handelt es sich um diejenige eines Hochofenschachtes mit Kühlkästen und ungekühltem Panzer. Der Panzer 1 ist innen mit einer Stampfmasse 16 ausgekleidet, die eine Isolierschicht bildet. Es schließt eine Schicht 17 aus Schamottesteinen an, vor die eine Schicht 18 aus Graphit oder Halb-Graphitblöcken gesetzt ist, welche gegen die Ofeninnenseite mit einer Schicht 19 aus selbstgebundenem Siliziumcarbid verkleidet sind.

Die Kühlkästen sind mit 13 bezeichnet. Man erkennt aus Fig. 3 das Erfindungsprinzip dahingehend, daß die Schicht 19 aus selbstgebundenem Siliziumcarbid in der Mitte des Abstandes zwischen zwei Kühlkästen 13, wie bei 20 erkennbar unter entsprechender Verstärkung der dahinterliegenden Ausmauerung in ihrer Dicke verringert ist.

Die vier verwendeten Schichten aus keramischen Werkstoffen besitzen unterschiedliche Eigenschaften. Die Stampfmasse 16 ist eine thermisch isolierende Masse. Handelsübliche hochwertige Schamottesteine, wie sie bei 17 angedeutet sind, weisen eine vergleichsweise geringe Wärmeleitfähigkeit auf.

Die Schicht oder die Steine 18 aus Graphit oder Halb-Graphit besitzen eine sehr hohe Wärmeleitfähigkeit, während die Schicht oder die Steine 19 aus Siliziumcarbid vergleichsweise hohe Wärmeleitfähigkeit und darüber hinaus sehr hohe Erosions- und Korrosionsbeständigkeit mit hoher Temperaturwechselselbständigkeit besitzen.

Man erkennt aus dieser Figur, daß, um den Wärmewiderstand zwischen Arbeitsoberfläche und den Kühlkästen an der Arbeitsseite näherungsweise gleichzuhalten, mit zunehmendem Abstand von den Kühlkästen die Dicke der Siliziumcarbidschicht verringert ist und damit das hoch wärmeleitende Graphitmaterial dichter an die Arbeitsoberfläche heran verlegt ist.

Die in ähnlicher Schichtfolge verlegte Schamottestein-Schicht 17 mit dahinter liegender isolierender Stampfmassen-Schicht 16 sorgt für einen thermischen Schutz des metallischen Ofenpanzers 11 bei gleichzeitig gezieltem Wärmeabfluß durch die Zonen annähernd gleichen Wärmewiderstandes, die aus dem Siliziumcarbid und dem Graphit bzw. Halb-Graphit oder Kohle bestehen.

Fig. 4 zeigt die Anwendung des Erfindungsprinzips auf eine Zustellung unter Verwendung kombinierter Kühlsysteme. Im Bereich 4a erkennt man Kühlkästen 43 und den Ofenpanzer41, jedoch sind hier Kühlplatten (staves) verlegt, die mit 51 bezeichnet sind. Hier entfällt die thermisch isolierende Stampfmasse. Die Körper aus Graphit oder Halb-Graphit, die mit 48 bezeichnet sind, reichen im Mittelbereich bei 52 durch die aus selbstgebundenem Siliziumcarbid 49 bestehende innere Auskleidungsschicht.

Im Bereich 4b besteht das kombinierte Kühlsystem innerhalb des Ofenpanzers 41 aus Kühlplatten 51 und einer Doppelmantelkühlung 53, die gegebenenfalls auch nur alternativ zum Einsatz kommen können. Auch hier sind wiederum die mittleren Auskleidungselemente 50 ähnlich wie bei der Zustellung nach Fig. 3 in ihrer Dicke wesentlich verringert, so daß die Elemente aus Graphit oder Halb-Graphit weiter ins Ofeninnere vorragen. Im Bereich 4c ragen diese Elemente 52 ähnlich wie im Abschnitt 4a durch die Auskleidung aus Siliziumcarbid hindurch. Hier besteht das kombinierte Kühlsystem aus Kühlkästen 43 und einem Doppelmantel 53.

Beim Ausführungsbeispiel nach Fig. 4 ist im Bereich 4a und 4c die Siliziumcarbidschicht im Mittelbereich zwischen den Kühlkästen sogar auf den Wert Null zurückgenommen, so daß hier das Graphit- oder Kohlenstoffmaterial durchgehend vom peripher eingebauten Kühlaggregat, beispielsweise einer Kühlplatte oder dem Doppelmantel, bis an die Arbeitsoberfläche reicht. Dies ist mitunter erforderlich, wenn große Kühlplattenabstände oder große Wandstärken derZustellung beabsichtigt sind.

Bei geringeren Abständen oder geringeren Zustellungswandstärken erfolgt die Zustellung entsprechend Beispiel 4b, bei dem das hoch wärmeleitende Graphit-, Halb-Graphit- oder Kohlenstoffmaterial, auch im Bereich der größten Kühlplattenentfernung noch eine verschleißverringernde Siliziumcarbidvormauerung behält.

## Patentansprüche

1. Ausmauerung für Industrieöfen, insbesondere Schachtöfen, wie Hochöfen od. dgl., mit vom Ofenpanzer nach innen vorragenden, im Abstand angeordneten Kühlkästen, die in einer Schicht aus einem Material hoher Wärmeleitfähigkeit und einer diese Schicht gegen das Ofeninnere abdeckenden Schicht aus einem Material von hoher Abriebfestigkeit eingebettet sind, wobei gegebenenfalls zwischen dem Ofenpanzer und der Schicht aus einem Material hoher Wärmeleitfähigkeit ein Material relativ geringer Wärmeleitfähigkeit angeordnet ist, dadurch gekennzeichnet, daß die Dicke der Schicht aus dem Material von hoher Abriebfestigkeit zur Mitte des Abstandes zwischen den Kühlkästen unter entsprechender Verstärkung der hinter ihr liegenden Ausmauerung reduziert ist.

2. Ausmauerung nach Anspruch 1, dadurch gekennzeichnet, daß die Schicht aus dem Material von hoher Abriebfestigkeit bis zum Freiliegen der sie hinterfütternden Schicht aus dem Material mit hoher Wärmeleitfähigkeit zum Ofeninneren reduziert ist.

3. Ausmauerung nach Anspruch 1 oder 2, dadurch gekennzeichnet, daß vor dem Ofenpanzer zwischen den Kühlkästen Plattenkühler eingesetzt sind.

4. Ausmauerung nach Anspruch 1 oder 2, dadurch gekennzeichnet, daß am Ofenpanzer wenigstens im Bereich zwischen den Kühlkästen eine Doppelmantelkühlung vorgesehen ist.

5. Ausmauerung nach einem oder mehreren der vorhergehenden Ansprüche, dadurch gekennzeichnet, daß die Schicht von hoher Abriebfestigkeit aus Siliziumcarbid besteht.

6. Ausmauerung nach einem oder mehreren der vorhergehenden Ansprüche, dadurch gekennzeichnet, daß die Schicht aus dem Material mit hoher Wärmeleitfähigkeit aus Graphit oder Halb-Graphit besteht.

7. Ausmauerung nach Anspruch 1, dadurch gekennzeichnet, daß das zwischen Ofenpanzer und der Schicht aus dem Material mit hoher Wärmeleitfähigkeit vorgesehene Material Schamotte ist.

## Claims

1. A masonry lining for furnaces, more specially shaft furnaces, such as blast furnaces or the like, with spaced cooling boxes running inwards from the furnace shell, the boxes being bedded in a first layer made of a material of high thermal conductivity and in a second layer of a material lining off this layer from the inside of the furnace, said second layer being made of a material with a high resistance to abrasion, there furthermore being, if desired, a layer of relatively low thermal conductivity between the furnace shell and the first layer with a high thermal conductivity, characterized in that the thickness of the second layer made of a material with a high resistance to abrasion is decreased towards the middle of the spacing between the cooling boxes with a parallel increase in the thickness of the masonry to the back thereof.

2. The masonry lining as claimed in claim 1, characterized in that the first layer with the high resistance to abrasion is decreased in thickness as far as the point of uncovering, towards the inside of the furnace, the said layer backing it made of the material with a high thermal conductivity.

3. The masonry lining as claimed in claim 1 or claim 2, characterized in that plate coolers are placed in front of the furnace shell between the cooling boxes.

4. The masonry lining as claimed in claim 1 or claim 2, characterized in that on the furnace shell, at least in the part between the cooling boxes, there is a double casing cooling system.

5. The masonry lining as claimed in any one or more of claims 1 to 4, characterized in that the layer with a high resistance to abrasion is made of silicon carbide.

6. The masonry lining as claimed in any one or more claims 1 to 5, characterized in that the layer of a material with a high thermal conductivity is made of graphite or semi-graphite.

7. The masonry lining as claimed in claimed 1, characterized in the material, placed between the furnace shell and the layer with a high thermal conductivity is grog.

## Revendications

1. Chemise pour fours industriels, surtout pour fours droits, tels que haut-fourneaux ou autres avec des caissons de refroidissement disposés de façon espacée et dépassant le blindage du four vers l'intérieur, lesdits caissons étant intégrés dans une couche consistant en un matériau ayant une conductivité thermique élevée et en une couche isolant cette dernière de l'intérieur du four et consistant d'un matériau ayant une résistance élevée contre l'abrasion, un matériau ayant une conductivité thermique relativement basse étant incorporé le cas échéant entre le blindage du four et ladite couche de matériau ayant une conductivité thermique élevée, caractérisée en ce que l'épaisseur de la couche de matériau de grande résistance contre l'abrasion est réduite vers la moitié de la distance entre les caissons de refroidissement et que la portion de chemise se trouvant derrière ladite couche est renforcée en conséquence.

2. Chemise d'après la revendication 1, caractérisée en ce que la couche d'un matériau ayant une grande résistance à l'abrasion est réduite au point de mettre à nu la couche se trouvant derrière elle d'un matériau à grande conductivité thermique vers l'intérieur du four.

3. Chemise d'après la revendication 1 ou 2, caractérisée en ce que devant le blindage du four et entre les caissons de refroidissement des refroidisseurs à plaques sont disposés.

4. Chemise d'après la revendication 1 ou 2, caractérisée en ce que sur le blindage du four un refroidissement à double manteau est prévu au moins dans la section entre les caissons de refroidissement.

5. Chemise d'après une ou plusieurs des revendications précédentes, caractérisée en ce que la couche ayant une haute résistance contre l'abrasion consiste de carbure de silicium.

6. Chemise d'après une ou plusieurs des revendications précédentes, caractérisée en ce que la couche d'un matériau ayant une haute conductivité thermique se compose de graphite ou de semi-graphite.

7. Chemise d'après la revendication 1, caractérisée en ce que le matériau prévu entre le blindage du four et la couche de matériau ayant une haute conductivité thermique est en argile réfractaire.
